# EUROPÄISCHE PATENTSCHRIFT

(11) **EP 1 769 518 B1**
(45) Veröffentlichungstag und Bekanntmachung des Hinweises auf die Patenterteilung: **13.05.2009**
(21) Anmeldenummer: 05767992.0
(22) Anmeldetag: 15.07.2005
(51) Int. Cl.: H01H 83/22

(54) **SCHUTZSCHALTGERÄT IN SCHMALBAUWEISE**
CIRCUIT BREAKER WITH A NARROW STRUCTURE
DISJONCTEUR EN CONSTRUCTION ETROITE

(30) Priorität: 19.07.2004 DE 102004034859
(43) Veröffentlichungstag der Anmeldung: 04.04.2007
(73) Patentinhaber: SIEMENS AKTIENGESELLSCHAFT, 80333 München (DE)
(72) Erfinder: ECKERT, Gunther, 93142 Maxhütte-Haidhof (DE); LEITL, Wolfgang, 93173 Wenzenbach (DE)
(86) Internationale Anmeldenummer: PCT/EP2005/053412
(87) Internationale Veröffentlichungsnummer: WO 2006/008273

(56) Entgegenhaltungen:
- EP-A- 0 074 576
- EP-A- 0 196 241
- EP-A- 0 325 071
- EP-A- 0 557 214
- EP-A- 0 962 952
- DE-A1- 3 339 400
- DE-A1- 10 211 902

## Beschreibung

Die vorliegende Erfindung betrifft ein Schutzschaltgerät mit einem Gehäuse und darin angeordnet: eine Schalteinrichtung zum Schalten mindestens eines elektrischen Kontakts, eine Kurzschlussauslöseeinrichtung zum Auslösen der Schalteinrichtung in einem Kurzschlussfall und eine Fehlerstromauslöseeinrichtung zum Auslösen der Schalteinrichtung in einem Fehlerstromfall oder bei Differenzstrom.

Ein solches Schutzschaltgerät ist aus der EP 0 962 952 A1 bekannt. Bei der Besprechung des Stands der Technik in dieser Druckschrift ist offenbart, dass in solchen Schutzschaltgeräten die Kurzschlussauslöseeinrichtung und die Fehlerstromauslöseeinrichtung in einem Modul und in einer Ebene angeordnet sein können.

Üblicherweise werden Schutzschaltgeräte in der Installationstechnik beispielsweise als Leitungsschutzschalter, Fehlerstromschutzschalter oder Differenzstromschutzschalter realisiert. In den Leitungsschutzschaltern ist dabei häufig ein Kurzschlussauslöser und ein Überlastauslöser integriert. Die Schutzschaltgeräte sind entweder einzeln LS, FI oder als Gerätekombinationen (aneinandergereihte Geräte) FI/LS, LS/DI oder LS+FI-Block bekannt.

Schutzschaltgeräte werden ferner häufig als Reiheneinbaugeräte ausgeführt. Dabei stehen die einzelnen Komponenten in der Regel als Module zur Verfügung. So werden beispielsweise Leitungsschutzschalter und Fehlerstromschutzschalter jeweils in festen Modulbreiten angeboten. Die Breite derartiger modularer elektromechanischer Schaltgeräte wird in Teilungseinheiten entsprechend einer einschlägigen Norm angegeben. Beispielsweise entspricht eine Teilungseinheit (TE) dem Maß von 18 mm.

Soll nun ein kombiniertes Schutzschaltgerät wie beispielsweise ein Leitungsschutzschalter mit Differenzstromschutzschalter oder Fehlerstromschutzschalter mit Leitungsschutzschalter installiert werden, so sind hierfür zwei Geräte notwendig, so dass sich eine Gesamtbreite von mehr als 1 TE ergibt. Dies bedeutet, dass eine derartige Schutzschaltgerätkombination mehr Einbauraum benötigt als ein einfacher Leitungsschutzschalter mit der Breite 1 TE. Dies bedeutet aber auch, dass die Schutzfunktion eines in einen Schaltschrank eingebauten Leitungsschutzschalters nicht ohne Weiteres erhöht werden kann, da dieser nicht in jedem Fall mit einem kombinierten Schutzschaltgerät der Breite 2 TE ausgetauscht werden kann.

Auch die Bauhöhe, z.B. wegen des Reihenabstands der Befestigungsschienen, und die Bautiefe, z.B. wegen der Verteilergröße, eines modularen Schaltgeräts unterliegen in der Regel Einschränkungen. So sollte die Bautiefe typischerweise maximal 70 mm und die Bauhöhe maximal 90 mm betragen.

Die Aufgabe der vorliegenden Erfindung besteht darin, kompakte Schutzschaltgeräte mit erhöhter Schutzfunktionalität vorzuschlagen.

Erfindungsgemäß wird diese Aufgabe gelöst durch ein Schutzschaltgerät mit einem Gehäuse und darin angeordnet: eine Schalteinrichtung zum Schalten mindestens eines elektrischen Kontaktes, eine Kurzschlussauslöseeinrichtung zum Auslösen der Schalteinrichtung in einem Kurzschlussfall und eine Fehlerstromauslöseeinrichtung zum Auslösen der Schalteinrichtung in einem Fehlerstromfall oder bei Differenzstrom, wobei das Zentrum der Schalteinrichtung, das Zentrum der Kurzschlussauslöseeinrichtung und das Zentrum der Fehlerstromauslöseeinrichtung im Wesentlichen in einer Ebene angeordnet sind, und wobei die Schalteinrichtung zwischen der Kurzschlussauslöseeinrichtung und der Fehlerstromauslöseeinrichtung angeordnet ist. D.h. die Fehlerstromauslöseeinrichtung besitzt die Funktion eines Fehlerstromschutzschalters und/oder Differenzstromschutzschalters. Dabei liegt die genannte Ebene vorzugsweise senkrecht zu einer Befestigungsschiene.

In vorteilhafter Weise kann durch die erfindungsgemäße Anordnung der Schalteinrichtung, der Kurzschlussauslöseeinrichtung und der Fehlerstromauslöseeinrichtung ein Schutzschaltgerät einschließlich Fehlerstromauslösung in einem einzigen Modul der Breite 1 TE realisiert werden. Somit lässt sich bei bestehenden Anlagen die Schutzfunktion erhöhen, indem beispielsweise ein üblicher Leitungsschutzschalter durch ein kombiniertes Schutzschaltgerät gleicher Breite ausgetauscht wird.

Durch die kompaktere Gestaltung der Schutzschaltgeräte kann aber auch eine Verkleinerung von Verteilern erzielt werden. Gleichsam lässt sich auch die Anzahl der Abzweige mit hoher kombinierter Schutzfunktion bei herkömmlichen Verteilergrößen erhöhen. Letztlich kann durch die erfindungsgemäß kompakte Anordnung in dem kombinierten Schutzschaltgerät eine Verbesserung der Selektivität erreicht werden.

Vorzugsweise entspricht die Breite des Gehäuses, wie erwähnt, einem Normmaß. Dieses Normmaß kann speziell durch eine Teilungseinheit mit dem Maß von 18 mm definiert sein. Dies führt zu dem ebenfalls angedeuteten Vorteil, dass einzelne Module ohne weiteres ausgetauscht werden können, da sie gleiche Breite besitzen.

Das erfindungsgemäße Schutzschaltgerät kann die Funktionalitäten eines Leitungsschutzschalters und eines Fehlerstromschutzschalters besitzen. Darüber hinaus kann dass Schutzschaltgerät aber auch die Funktionalitäten eines Leitungsschutzschalters und eines Differenzstromschutzschalters besitzen. Dies bedeutet, dass diese beiden Funktionalitäten in einem einzigen Gerät vereint werden können und die Breite dieses Geräts nicht über die eines einfachen Leitungsschutzschalters hinausgehen muss.

An der Schalteinrichtung kann ferner eine Überlastauslöseeinrichtung angeordnet sein. Prinzipiell kann diese Überlastauslöseeinrichtung mit ihrem Zentrum ebenfalls auf der Ebene liegen, auf der auch die Zentren der anderen Komponenten liegen. Da aber ein Überlastauslöser in der Regel geringere Ausmaße als die genannten Komponenten des Schutzschaltgeräts besitzt, lässt es sich ohne weiteres auch an anderen Stellen zwischen diesen Komponenten anordnen.

Besonders vorteilhaft lässt sich die vorliegende Erfindung für Schutzschaltgeräte einsetzen, die als Reiheneinbaugerät ausgestaltet sind. In diesem Fall kommen die oben genannten Vorteile noch mehr zur Geltung.

Die vorliegende Erfindung wird nun anhand der beigefügten Zeichnungen näher erläutert, in denen zeigen:
- FIG 1: eine Schnittansicht eines erfindungsgemäßen Schutzschaltgeräts und
- FIG 2: eine Seitenansicht des Schutzschaltgeräts von FIG 1.

Die nachfolgend näher geschilderten Ausführungsbeispiele stellen bevorzugte Ausführungsformen der vorliegenden Erfindung dar.

Entsprechend einer besonders bevorzugten Ausführungsform der vorliegenden Erfindung ist in einem Gehäuse 1 eines Schutzschaltgeräts eine Schaltmechanik 2 mit mindestens einem elektrischen Kontakt angeordnet, die von einem Kurzschlussauslöser 3, einem Überlastauslöser 4 und einem Fehlerstromauslöser 5 ausgelöst werden kann. Die Auslöser sind als rechteckige Komponenten symbolisiert und die zugehörigen Auslösehebel als gestrichelte Linien angedeutet. An einer Kante 6 stoßen die beiden Hälften des Schutzschaltgerätegehäuses 1 zusammen. An den Stirnseiten des Gehäuses 1 sind Anschlussklemmen L und N angedeutet.

Wie der Prinzipskizze von FIG 1 zu entnehmen ist, besitzen die Komponenten Kurzschlussauslöser 3, Schaltmechanik 2 und Fehlerstromauslöser 5 die größte Ausdehnung unter den hier relevanten Komponenten. Der Überlastauslöser 4 hingegen besitzt verhältnismäßig geringe Abmessungen. Erfindungsgemäß sind nun die großen Komponenten 2, 3 und 5 so angeordnet, dass ihre jeweiligen Zentren im Wesentlichen auf einer Ebene liegen. Im vorliegenden Beispiel verläuft diese Ebene durch die Mittellinie 7 entlang der Längserstreckung des Gehäuses 1 und somit senkrecht zu einer nicht dargestellten Befestigungsschiene, auf die das Gerät mit der in FIG 2 angedeuteten Aussparung aufschnappbar ist.

Der Überlastauslöser 4 besitzt gegenüber den anderen Komponenten 2, 3 und 5 geringere Abmessungen, so dass er zwischen diesen leichter angeordnet werden kann. Im vorliegenden Beispiel liegt er etwas seitlich versetzt zwischen der Schaltmechanik 2 und dem Fehlerstromauslöser 5.

Bei zweidimensionaler Projektion der wesentlichen Komponenten 2, 3 und 5 auf die Grundfläche des Schutzschaltgeräts liegen diese in einer Reihe hintereinander. Dadurch kann eine Gehäusebreite entsprechend einer Teilungseinheit TE gewährleistet werden.

In FIG 2 ist das Schutzschaltgerät von FIG 1 im Querschnitt dargestellt. Hier ist die zweidimensionale Verteilung der Schaltmechanik 2, des Kurzschlussauslösers 3 und des Fehlerstromauslösers 5 in der oben genannten Ebene zu erkennen. Auch die Anordnung des Überlastauslösers 4 unterhalb der Schaltmechanik 2 ist in FIG 2 wiedergegeben. Darüber hinaus symbolisieren auch hier gestrichelte Linien die einzelnen Auslösehebel an der Schaltmechanik 2. Die Schnittlinie für den Schnitt von FIG 1 ist mit A gekennzeichnet.

Die für den vorliegenden Fall wesentlichen Komponenten Schaltmechanik 2, Kurzschlussauslöser 3 und Fehlerstromauslöser 5 liegen mit ihren Zentren entsprechend dem Beispiel von FIG 1 exakt auf einer Ebene, wobei die Auslöser auf die gemeinsame Schaltmechanik 2 wirken. Entsprechend der Gestaltung der Schaltmechanik 2 und der Auslösehebel kann es jedoch notwendig sein, dass die Zentren dieser Komponenten etwas aus der Ebene gerückt sind. Dennoch besteht das Wesen der erfindungsgemäßen Anordnung darin, die dritte Dimension senkrecht zu der angesprochenen Ebene sowenig wie möglich auszunutzen. Somit kann ein Schutzschaltgerät mit voluminösen Funktionsbauteilen wie beispielsweise Magnetauslöser und Wandler sowie Funktionsbauteilen, die weniger Volumenbedarf haben wie beispielsweise thermische Auslöser, in Schmalbauweise realisiert werden. Dabei ist vorzugsweise die Breite des Kombigeräts auf 1 TE beschränkt, die Bautiefe liegt unter 70 mm und die Bauhöhe unter 90 mm. Somit ist es möglich, die für die kombinierte Schutzfunktion Überlast, Kurzschluss und Fehlerstrom erforderlichen Sensoren und Aktoren gleichmäßig in dem zur Verfügung stehenden Konstruktionsvolumen unterzubringen.

## Patentansprüche

1. Schutzschaltgerät mit einem Gehäuse (1) und darin angeordnet:
- eine Schalteinrichtung (2) zum Schalten mindestens eines elektrischen Kontaktes,
- eine Kurzschlussauslöseeinrichtung (3) zum Auslösen der Schalteinrichtung (2) in einem Kurzschlussfall und
- eine Fehlerstromauslöseeinrichtung (5) zum Auslösen der Schalteinrichtung in einem Fehlerstromfall und/oder Differenzstrom,
**dadurch gekennzeichnet, dass**
- das Zentrum der Schalteinrichtung (2), das Zentrum der Kurzschlussauslöseeinrichtung (3) und das Zentrum der Fehlerstromauslöseeinrichtung (5) im Wesentlichen in einer Ebene angeordnet sind, und dass
- die Schalteinrichtung (2) zwischen der Kurzschlussauslöseeinrichtung (3) und der Fehlerstromauslöseeinrichtung (5) angeordnet ist.

2. Schutzschaltgerät nach Anspruch 1, wobei die Breite des Gehäuses (1) einem Normmaß entspricht.

3. Schutzschaltgerät nach Anspruch 2, wobei die Breite des Gehäuses (1) einer Teilungseinheit von 18 mm entspricht.

4. Schutzschaltgerät nach einem der vorhergehenden Ansprüche, das die Funktionalitäten eines Leitungsschutzschalters und Fehlerstromschutzschalters besitzt.

5. Schutzschaltgerät nach einem der Ansprüche 1 bis 3, das die Funktionalitäten eines Leitungsschutzschalters und eines Differenzstromschutzschalters besitzt.

6. Schutzschaltgerät nach einem der vorhergehenden Ansprüche, wobei an der Schalteinrichtung (2) eine Überlastauslöseeinrichtung (4) angeordnet ist.

7. Schutzschaltgerät nach einem der vorhergehenden Ansprüche, das als Reiheneinbaugerät ausgestaltet ist.

## Claims

1. Circuit breaker having a housing (1) and disposed therein:
- a switching device (2) for switching at least one electrical contact,
- a short-circuit triggering device (3) for triggering the switching device (2) in the event of a short circuit and
- a fault current triggering device (5) for triggering the switching device in the event of a fault current and/or residual current,
**characterised in that**
- the centre of the switching device (2), the centre of the short-circuit triggering device (3) and the centre of the fault current triggering device (5) are disposed essentially in a plane, and that
- the switching device (2) is disposed between the short-circuit triggering device (3) and the fault current triggering device (5).

2. Circuit breaker according to claim 1, the width of the housing (1) corresponding to a standard dimension.

3. Circuit breaker according to claim 2, the width of the housing (1) corresponding to a unit of 18 mm.

4. Circuit breaker according to one of the preceding claims, which possesses the functionalities of a miniature circuit breaker and of a fault current circuit breaker.

5. Circuit breaker according to one of claims 1 to 3, which possesses the functionalities of a miniature circuit breaker and of a residual current circuit breaker.

6. Circuit breaker according to one of the preceding claims, an overload tripping device (4) being disposed on the switching device (2).

7. Circuit breaker according to one of the preceding claims, which is designed as a modular device.

## Revendications

1. Appareil disjoncteur comportant un boîtier (1) et, dans celui-ci:
- un dispositif de commutation (2) pour commuter au moins un contact électrique,
- un dispositif de déclenchement par court-circuit (3) pour déclencher le dispositif de commutation (2) en cas de court-circuit et
- un dispositif de déclenchement par courant de défaut (5) pour déclencher le dispositif de commutation en cas de courant de défaut et/ou de courant différentiel résiduel,
**caractérisé en ce que**
- le centre du dispositif de commutation (2), le centre du dispositif de déclenchement par court-circuit (3) et le centre du dispositif de déclenchement par courant de défaut (5) sont situés sensiblement dans un plan et
- le dispositif de commutation (2) est situé entre le dispositif de déclenchement par court-circuit (3) et le dispositif de déclenchement par courant de défaut (5).

2. Appareil disjoncteur selon la revendication 1, la largeur du boîtier (1) correspondant à une mesure normalisée.

3. Appareil disjoncteur selon la revendication 2, la largeur du boîtier (1) correspondant à une unité de division de 18 mm.

4. Appareil disjoncteur selon l'une des revendications précédentes, lequel possède les fonctionnalités d'un disjoncteur de ligne et d'un disjoncteur à courant de défaut.

5. Appareil disjoncteur selon l'une des revendications 1 à 3, lequel possède les fonctionnalités d'un disjoncteur de ligne et d'un disjoncteur à courant différentiel résiduel.

6. Appareil disjoncteur selon l'une des revendications précédentes, un dispositif de déclenchement par surcharge (4) étant situé sur le dispositif de commutation (2).

7. Appareil disjoncteur selon l'une des revendications précédentes, lequel se présente sous la forme d'un appareil modulaire.
